# FASCICULE DE BREVET EUROPEEN

(11) **EP 0 062 591 B1**
(45) Date de publication et mention de la délivrance du brevet: **05.06.1985**
(21) Numéro de dépôt: 82400635.7
(22) Date de dépôt: 06.04.1982
(51) Int. Cl.: F23C 3/00

(54) **Dispositif de chauffage de liquides**
Vorrichtung zum Erwärmen von Flüssigkeiten
Liquid heating device

(30) Priorité: 08.04.1981 FR 8107059
(43) Date de publication de la demande: 13.10.1982
(73) Titulaire: GAZ DE FRANCE, F-92531 Levallois-Perret (FR)
(72) Inventeur: Thouault, Alain, F-75018 Paris (FR); Chapuis, Claude, F-93800 Epinay/Seine (FR); Austruy, Georges, F-93200 Saint Denis (FR)
(74) Mandataire: Beauchamps, Georges

## Description

La présente invention a essentiellement pour objet un dispositif de chauffage des liquides industriels in situ.

On a déjà proposé un certain nombre de moyens pour chauffer des liquides industriels in situ par du gaz combustible. Le chauffage peut par exemple être réalisé grâce à des aménagements spéciaux prévus à l'intérieur de la cuve contenant le liquide à chauffer. Mais de tels aménagements sont fixes, posent souvent des problèmes d'entretien et de maintenance, et présentent généralement un encombrement notable pour des rendements le plus souvent médiocres.

Si l'on se reporte au brevet américain no 3.051.162 on connaît également des dispositifs de chauffage indépendants et immergeables dans un liquide à chauffer contenu dans une cuve.

Mais ces dispositifs comportent des surfaces d'échange limitées aux parois externes de la chaudière, de sorte que si l'on veut chauffer une masse importante et étendue de liquide, celui-ci ne peut pas être totalement chauffé d'une manière convenable et homogène.

D'un autre côté, et comme cela est écrit par exemple dans le brevet belge no 665 713, on connaît des chaudières comprenant une chambre de combustion entourée par une chemise et traversée par des tubes à circulation d'eau débouchant dans ladite chemise. Les tubes de la chaudière en question sont disposés obliquement et il s'agit là d'une chaudière classique pour chauffage central des habitations.

Jusqu'à présent, il n'a donc jamais été proposé une chaudière immergeable dans un liquide et dont la chambre de combustion comporte des tubes augmentant la surface d'échange et permettant au liquide à chauffer de traverser de part en part la chaudière pour permettre une circulation par thermosiphon et un mouvement de brassage de ce liquide qui peut ainsi être convenablement chauffé en totalité. La présente invention a donc pour but de combler cette lacune.

A cet effet, elle a pour objet un dispositif de chauffage d'un liquide quelconque, de type comprenant un caisson étanche formant unité chauffante immergeable dans le liquide à chauffer et comportant des parois latérales, une paroi de fond et une paroi de sommet qui forment au moins en partie une chambre de combustion à laquelle est associé un brûleur, caractérisé par un ou plusieurs canaux traversant de façon étanche et de part en part la chambre de combustion entre lesdites parois de fond et de sommet, et débouchant par leurs extrémités haute et basse dans le liquide à chauffer pour permettre une circulation ascendante par thermosiphon de ce liquide.

Suivant une autre caractéristique de l'invention, des grilles sont agencées autour des canaux traversant le caisson pour créer des jets de gaz chaud autour de ceux-ci.

Selon encore une autre caractéristique de l'invention, à la chambre de combustion est associée une chambre de premefange et d'homo. généisation du combustible qui renferme une ou plusieurs grilles de répartition de ce combustible avant combustion.

D'autres caractéristiques et avantages de l'invention apparaîtront mieux dans la description détaillée qui suit et se réfère aux dessins annexés, donnés uniquement à titre d'exemple, et dans lesquels :
La figure 1 est une vue très schématique en perspective d'un dispositif de chauffage immergeable conforme à l'invention.
La figure 2 est une vue en élévation et coupe verticale de ce dispositif, suivant la ligne II-II de la figure 3.
La figure 3 est une vue en coupe suivant la ligne III-III de la figure 2.
La figure 4 est une vue partielle et en perspective d'un exemple de grille de stabilisation de flamme.
La figure 5 est une vue partielle en perspective d'un canal traversant la chambre de combustion et auquel est associé un moyen provoquant des turbulences de gaz chaud ; et
La figure 6 est une vue partielle en perspective d'un canal avec ailettes.

Selon un exemple de réalisation, et en se reportant aux dessins annexés, un dispositif de chauffage conforme à l'invention comprend essentiellement un ensemble chauffant compact 1 qui se présente sous la forme d'un caisson 2, de préférence parallélépipédique, et entièrement immergeable dans le liquide à chauffer 3. Ce liquide peut être par exemple un liquide industriel contenu dans une cuve (non représentée). On a seulement montré en 4 le niveau de ce liquide 3 sur la figure 2.

L'unité chauffante ou caisson 2 comporte six parois formant autant de surfaces d'échange et dont l'une 2a est munie de conduites débouchant au-dessus du niveau 4 de liquide 3, comme on le voit bien sur la figure 2. Plus précisément, l'alimentation en gaz combustible-air comburant, en quantité sensiblement stoechiométrique s'effectue par une conduite 5 débouchant dans une chambre 6 de prémélange et d'homogénéisation du combustible, comme on le voit mieux sur les figures 2 et 3. Une autre conduite 7 visible sur la figure 1 permet le passage des liaisons électriques d'allumage et de sécurité du brûleur. Enfin, les gaz brûlés froids sont évacués par une troisième conduite 8 qui débouche dans la chambre de combustion 9.

Comme il apparaît clairement sur les figures 2 et 3, la partie du caisson 2 formant chambre de combustion 9 est traversée de façon étanche par un ou plusieurs canaux tels que 10. Ces canaux 10 peuvent présenter une forme quelconque en section transversale, par exemple circulaire ou polygonale, comme on le voit bien sur la figure 3. Ils permettent la circulation, par thermosiphon, du liquide environnant 3 comme cela est matérialisé par des flèches sur la figure 2. En outre, on comprend que de tels canaux verticaux 10 augmentent avantageusement la surface d'échange extérieure constituée par les parois du caisson 2.

La surface d'échange en question peut encore être augmentée par la prévision d'ailettes ou analogues métalliques 11 autour des canaux 10, comme on l'a montré par exemple sur la figure 6.

La partie du caisson 2 contenant la flamme et formant chambre de combustion 9 comporte de préférence des moyens créant des turbulences de gaz chaud à l'intérieur de cette chambre pour conférer à l'unité chauffante 1 de bonnes performances avec un minimum d'encombrement. Ces moyens peuvent être quelconques et agencés d'une manière quelconque dans la chambre de combustion 9. C'est ainsi qu'ils peuvent être par exemple constitués par des grilles 12 aménagées autour des canaux 10, comme on le voit sur la figure 5. Dès lors, les grilles 12 favoriseront la formation de jets de gaz chaud dirigés vers les parois d'échange réalisées par les canaux 10.

La chambre de prémélange 6 renferme avantageusement une ou plusieurs grilles 13 agencées d'une manière appropriée à l'intérieur de celle-ci de manière à réaliser une répartition idéale du mélange gazeux arrivant par la conduite 5.

On a montré en 14 une grille de stabilisation de flamme séparant la chambre 6 de prémélange et de répartition du combustible gazeux, de la chambre de combustion 9. Cette grille 14, que l'on voit à plus grande échelle sur la figure 4 est de préférence constituée d'une plaque métallique percée d'un ou plusieurs réseaux de trous 15, laquelle plaque est formée de plusieurs tôles, feuilles, tissus métalliques, ou analogues 16 superposés, assemblés, et eux-mêmes percés de trous, comme par exemple décrit dans le brevet français no 2 063 803 appartenant à la demanderesse. Une telle grille 14 permet avantageusement' de procurer une haute intensité de combustion pouvant conduire à des puissances de chauffe allant jusqu'à 2 kW/cm^{z.}

On a donc réalisé suivant l'invention un brûleur à gaz à haute intensité de combustion et associé à une chambre de combustion de façon à former une unité chauffante très compacte, amovible, polyvalente et pouvant très facilement être plongée dans une cuve contenant un liquide à chauffer quelconque, au moyen d'un treuil par exemple.

On notera encore ici que le bloc chauffant selon l'invention permet d'atteindre une puissance de chauffe allant de 1 000 à 2 000 kW/m³ occupé, et que les rendements obtenus avec ce bloc sont supérieurs d'environ 20% à ceux des installations de chauffage de liquide utiliées jusqu'à présent.

Par ailleurs, les moyens 12 créant une turbulence dans la chambre de combustion 9 peuvent avoir une structure et un agencement quelconques à l'intérieur de celle-ci, le nombre et la structure des grilles de répartition dans la chambre de prémélange 6 peuvent également être quelconques, et on peut prévoir aussi un nombre et une forme quelconques pour les canaux verticaux 10 dans la chambre de combustion formée à l'intérieur du caisson métallique 2. De même, ce caisson peut présenter une forme autre que parallélépipédique.

## Revendications

1. Dispositif de chauffage d'un liquide quelconque, du type comprenant un caisson étanche (2) formant unité chauffante immergeable dans le liquide (3) à chauffer et comportant des parois latérales, une paroi de fond et une paroi de sommet (2a) qui forment au moins en partie une chambre de combustion (9) à laquelle est associé un brûleur, caractérisé par un ou plusieurs canaux (10) traversant de façon étanche et de part en part la chambre de combustion (9) entre lesdites parois de fond et de sommet (2a) et débouchant par leurs extrémités haute et basse dans le liquide à chauffer (3) pour permettre une circulation ascendante par thermosiphon de ce liquide.

2. Dispositif selon la revendication 1, caractérisé en ce que des grilles (12) sont agencées autour des canaux (10) traversant le caisson pour créer des jets de gaz chaud autour de ceux-ci.

3. Dispositif selon la revendication 1 ou 2, caractérisé en ce qu'à la chambre de combustion (9) est associée une chambre (6) de prémélange et d'homogénéisation du combustible qui renferme une ou plusieurs grilles (13) de répartition de ce combustible avant combustion.

## Claims

1. Device for heating any liquid, of the type including a fluid-right box 2 constituting a heating unit immersible into the liquid 3 to be heated and including lateral walls, a bottom wall and a top wall 2a which constitute at least partially a combustion chamber 9 with which is associated a burner, characterized by one or several passageways 10 traversing in a fluid-tight manner and from side to side the combustion chamber 9 between the said bottom and top walls 2a and opening at their upper and lower ends into the liquid to be heated 3 to allow an ascending thermosyphon circulation of the said liquid.

2. Device according to claim 1, characterized in that grates 12 are arranged around the passageways 10 traversing the box so as to create, hot-gas jets around the latter.

3. Device according to claim 1 or 2, characterized in that there is associated with the combustion chamber 9 a fuel premixing and homogenizing chamber 6 which contains one or sereral grids 13 for distributing the said fuel prior combustion.

## Patentansprüche

1. Vorrichtung zum Erwärmen irgendeiner Flüssigkeit, der Bauart mit einem, eine in die zu erwärmende Flüssigkeit (3) eintauchbare, erhitzende Einheit bildenden dichten Kasten (2) mit Seitenwänden, einer Bodenwand und einer Deckwand (2a) die wenigstens einen Teil einer Brennkammer (9), der ein Brenner zugeordnet ist, bilden, gekennzeichnet durch einen oder mehrere Kanäle (10) welche die Brennkammer (9) zwischen der besagten Boden- und Deckwand (2a) in abdichtender Weise vollständig durchsetzen und mit ihren jeweils oberen und unteren Enden in die zu erwärmende Flüssigkeit (3) münden, um ein durch Thermosiphon bewirktes Aufwärtsströmen dieser Flüssigkeit zu gestatten.

2. Vorrichtung nach Anspruch 1, dadurch gekennzeichnet, dass Gitter (12) um die den Kasten durchsetzende Kanäle (10) herum angeordnet sind, um Heisgasstrahle um diese herum zu erzeugen.

3. Vorrichtung nach Anspruch 1 oder 2, dadurch gekennzeichnet, dass der Brennkammer (9) eine Kammer (6) zur Vormischung und Homogenisierung des Brennstoffes zugeordnet ist, welche ein oder mehrere Gitter (13) zur Verteilung dieses Brennstoffes vor Verbrennung enthält.
